# FASCICULE DE BREVET EUROPEEN

(11) **EP 3 220 768 B1**
(45) Date de publication et mention de la délivrance du brevet: **12.09.2018**
(21) Numéro de dépôt: 15807955.8
(22) Date de dépôt: 16.11.2015
(51) Int. Cl.: A45D 2/00, A45D 1/00

(54) **APPAREIL DE COIFFURE A VAPEUR AVEC BOITIER AMELIORE**
DAMPFHAARPFLEGEGERÄT MIT VERBESSERTEM GEHÄUSE
STEAM HAIRDRESSING APPLIANCE HAVING IMPROVED HOUSING

(30) Priorité: 18.11.2014 FR 1461153
(43) Date de publication de la demande: 27.09.2017
(73) Titulaire: SEB S.A., 69130 Ecully (FR)
(72) Inventeur: NGO, Eddy, 69007 Lyon (FR); MAISONNEUVE, Martial, 38090 Villefontaine (FR)
(74) Mandataire: Bourrières, Patrice
(86) Numéro de dépôt international: PCT/FR2015/053094
(87) Numéro de publication internationale: WO 2016/079409

(56) Documents cités:
- US-A1- 2012 111 355

## Description

La présente invention concerne le domaine technique des appareils de coiffure destinés à la mise en forme des cheveux du type fer à lisser comprenant au moins une plaque de lissage chauffante. L'invention concerne plus particulièrement le domaine technique de tels appareils munis d'un système de vaporisation permettant d'appliquer la vapeur sur une mèche de cheveux avant, pendant ou après le lissage.

La première version d'un appareil connu sous le nom commercial de « Steampod » et fabriquée pour le compte de la demanderesse comprend deux bras montés sur une charnière, chaque bras comprenant une plaque chauffante l'une en regard de l'autre. L'appareil comprend également une base intégrant un réservoir de liquide qui est en communication de fluide avec l'appareil portatif via un cordon. L'appareil comprend dans l'un des deux bras des moyens de vaporisation et des moyens de distribution de vapeur.

Un tel appareil présente comme inconvénient une surchauffe sur le bras contenant les moyens de vaporisation et les moyens de distribution de vapeur. La surchauffe est accentuée sur la zone de traitement du boîtier, c'est-à-dire la zone sous laquelle est agencée la chambre de vaporisation qui est chauffée à plus de 100°C. Par conduction thermique, la chaleur de la chambre de vaporisation est transmise au boîtier dans la zone de traitement accessible par l'utilisateur ce qui peut provoquer une sensation de brûlure lorsque cette zone est en contact avec les mains ou le cuir chevelu de l'utilisateur.
Le document US2012/0111355 décrit un appareil de coiffure à vapeur comprenant deux mâchoires et un réservoir de liquide.

Le but de l'invention est de remédier aux inconvénients susmentionnés et de proposer un appareil de coiffure à vapeur présentant moins de risque de brûlure lorsque l'appareil est en contact avec une partie du corps humain.

Un autre but de l'invention est un appareil de coiffure à vapeur antibrûlure de fabrication facile et économique.

Ces buts sont atteints avec un appareil de coiffure à vapeur comprenant :
- deux mâchoires disposées en regard l'une de l'autre dont une première mâchoire comprenant un premier boîtier longitudinal recevant une première surface de traitement, et une deuxième mâchoire comprenant un deuxième boîtier longitudinal recevant une deuxième surface de traitement, les surfaces étant destinées à pincer une mèche de cheveux,
- un réservoir de liquide,
- au moins le premier boitier comprenant des moyens de vaporisation du liquide en communication de fluide avec le réservoir et des moyens de distribution de la vapeur en communication avec les moyens de vaporisation,
ledit premier boîtier présentant une surface interne en regard des moyens de vaporisation.
Selon l'invention, au moins le premier boîtier comprend sur sa surface interne une première série de lignes protubérantes parallèles à un premier axe et une deuxième série de lignes protubérantes parallèles à un deuxième axe formant un angle non nul avec le premier axe, et au moins une partie de la deuxième série de lignes protubérantes se croisent avec au moins une partie de la première série de lignes protubérantes pour former au moins un compartiment d'air.

On entend par surface de traitement tout type de surface que ce soit plane, courbée ou ondulée, chauffée par un élément chauffant. La surface de traitement est contenue dans une zone de traitement du boîtier qui se trouve du côté opposé à la charnière reliant les deux mâchoires. Ladite surface interne fait partie de la face intérieure du boîtier et se trouve dans ladite zone de traitement.

Les lignes protubérantes sur le boîtier permettent d'absorber en partie la chaleur issue des moyens de vaporisation. Lesdits compartiments contiennent uniquement de l'air qui favorise une réduction de la conduction thermique entre les moyens de vaporisation et l'extérieur du boîtier. On a pu constater, pendant les tests, une baisse de température jusqu'à 30°C dans la zone de traitement avec la présence des compartiments d'air.

Avantageusement, les deux axes sont agencés l'un par rapport à l'autre avec un angle compris entre 80 degrés et 100 degrés, de préférence 90 degrés. Un tel agencement sensiblement orthogonal permet de créer des compartiments d'air plus homogènes pour une meilleure répartition de chaleur.

De surcroît, les lignes protubérantes occupent substantiellement toute la surface interne du premier boîtier, ce qui permet d'augmenter l'homogénéité de température dans la zone de traitement.

Selon une caractéristique de l'invention, le plan médian de la surface interne est sensiblement parallèle à celui de la première surface de traitement pour une meilleure répartition de chaleur et une température homogène dans la zone de traitement.

Selon une autre caractéristique de l'invention, la hauteur de la première série de lignes protubérantes est comprise entre 1mm et 9mm, de préférence 3mm.

Selon une autre caractéristique de l'invention, la hauteur de la deuxième série de lignes protubérantes est comprise entre 1mm et 8mm, de préférence 2mm.

Selon une autre caractéristique de l'invention, la longueur de chaque compartiment selon le premier axe est comprise entre 5mm et 20mm, de préférence 14mm.

Selon encore une autre caractéristique de l'invention, la largeur de chaque compartiment selon le deuxième axe est comprise entre 3mm et 15mm, de préférence 7mm.

Ces dimensions permettent d'optimiser l'agencement des compartiments d'air.

Avantageusement, les lignes protubérantes de chaque série présentent la même épaisseur.

De surcroît, le bord supérieur de l'une des séries de lignes protubérantes dépasse celui de l'autre. On entend par le bord supérieur le bord orienté vers la surface de traitement. Cette configuration permet de créer un flux d'air dans le sens latéral entre compartiments

Selon l'invention, la première mâchoire comprend dans le premier boîtier un moyen de conduction thermique en forme de feuille agencé entre les moyens de vaporisation et la surface interne. Il s'agit par exemple d'une feuille d'aluminium qui, selon les tests, contribue à la répartition de chaleur et à la baisse de température du boîtier.

Avantageusement, ledit moyen de conduction thermique prend appui sur le bord supérieur d'au moins l'une des deux séries de lignes protubérantes. Le moyen de conduction peut être fixé aux lignes protubérantes par un collage qui est une solution simple et économique.

Enfin, les séries de lignes protubérantes forment une seule pièce avec le premier boîtier et s'étendent depuis la surface interne de celui-ci afin de faciliter sa fabrication, par exemple par moulage.

L'invention sera mieux comprise à l'étude des modes de réalisation pris à titre nullement limitatif et illustrés par les dessins annexés dans lesquels :
- La figure 1 est une vue d'ensemble en coupe selon un plan A d'un appareil de coiffure selon l'invention,
- La figure 2 est une vue de face d'une partie portative de l'appareil de coiffure,
- La figure 3 est une vue en perspective du boîtier de la première mâchoire de l'appareil,
- La figure 4 est une vue de coupe selon un plan B de la première mâchoire de l'appareil,
- La figure 5 est une vue en perspective du boîtier de la première mâchoire de l'appareil selon une variante,
- La figure 6 est un graphique des températures moyennes, comparées entre deux appareils.

Tel qu'illustré aux figures 1 et 2, l'appareil 1 de coiffure est du type lisseur et comporte deux mâchoires 2, 3 qui sont articulées entre elles à pivotement au moyen d'une liaison pivot du type charnière dont une première mâchoire 2 comprenant un premier boîtier 21 ayant une forme longitudinale. Le premier boîtier 21 présente une zone de préhension à proximité de ladite liaison pivot et une zone de traitement recevant une première surface 4 de traitement qui est une plaque chauffante. L'appareil comprend encore une deuxième mâchoire 3 ayant sensiblement la même forme que la première mâchoire 2 et comprenant un deuxième boîtier 31 longitudinal présentant une zone de préhension et une zone de traitement recevant une deuxième surface 5 de traitement qui est une plaque chauffante. Les deux mâchoires 2, 3 constituent une pince qui permet soit un écartement angulaire entre ces deux mâchoires 2, 3, soit un rapprochement l'une contre l'autre de ces deux mâchoires 2, 3 pour permettre le pincement de cheveux disposés entre les deux mâchoires 2, 3. Selon l'exemple illustré, lesdites plaques chauffantes possèdent chacune une surface plane agencée sur les faces internes des mâchoires 2, 3. Ainsi, lors d'un pincement les deux surfaces planes chauffantes sont disposées en regard l'une de l'autre et permettent concomitamment de réaliser un traitement thermique des cheveux, pour effectuer un traitement de lissage. Les surfaces de traitement peuvent tout à fait prendre d'autres formes en fonction du type de traitement souhaité.

L'appareil 1 comprend en outre un système de vaporisation tel qu'illustré à la figure 1 comprenant une base 1000 avec un réservoir 19 de liquide. Une unité portable 100 comporte les deux mâchoires 2, 3 ainsi que des moyens de vaporisation 7 du fluide, des moyens de distribution de la vapeur 7' à destination des cheveux et un cordon 24 comportant au moins une canalisation destinée au passage de fluide et agencée entre le réservoir 19 de liquide et les moyens de vaporisation 7. La base 1000 est déportée de l'unité portable 100, et posable sur un plan de travail. La configuration d'un tel appareil est décrite dans le brevet 2 967 017 au nom de la demanderesse et ne nécessite pas une plus ample description.

Selon un exemple de l'invention, lesdits moyens de vaporisation 7 du fluide et lesdits moyens de distribution de la vapeur 7' sont agencés uniquement dans le premier boîtier 21, ci-après dénommé « le boîtier », qui est illustré en détail aux figures 3 et 4. Le boîtier 21 présente une surface interne 22 sensiblement parallèle à la première surface 4 de traitement qui est le fond du boîtier 21 et qui est en regard des moyens de vaporisation 7. Dans le cas où le fond du boîtier est légèrement courbé, c'est le plan médian de la surface interne 22 qui est parallèle à la première surface 4 de traitement. La surface interne 22 est écartée des moyens de vaporisation 7 d'une distance minimum pour y loger des lignes protubérantes 220, 221 parmi lesquelles une première série de lignes 220 sont parallèles à un premier axe X1 et une deuxième série 221 parallèles à un deuxième axe X2, les deux axes X1 et X2 formant un angle α non nul. Comme visible à la figure 3, le premier axe X1 est sensiblement parallèle à l'axe de symétrie du boîtier 21 et l'angle α est compris entre 80° et 100°, de préférence 90° pour que les deux séries de lignes 220, 221 soient orthogonales les unes par rapport aux autres.

Tel que visible à la figure 3, au moins une partie de la deuxième série de lignes protubérantes 221 se croisent avec au moins une partie de la première série de lignes protubérantes 220 pour former au moins un compartiment 23 d'air. Pour ce faire, les lignes protubérantes 220, 221 s'étendent depuis la surface interne 22 d'une hauteur comprise entre 1 mm et 9 mm pour la première série de lignes protubérantes 220, ou entre 1mm et 8mm pour la deuxième série de lignes protubérante 221. Selon l'exemple illustré, les séries de lignes protubérantes 220, 221 forment deux rangées de compartiments 23 de part et d'autre par rapport au centre du boîtier dans le sens du premier axe X1. La longueur de chaque compartiment selon le premier axe X1 est comprise entre 5mm et 20mm et la largeur de chaque compartiment selon le deuxième axe X2 est comprise entre 3mm et 15mm. Dans un souci de faciliter la fabrication avec un faible coût, les séries de lignes protubérantes forment une seule pièce avec le premier boîtier. De préférence, les lignes protubérantes de chaque série présentent la même épaisseur pour faciliter davantage la fabrication, par exemple par moulage.

Selon une caractéristique de l'invention, le bord supérieur 221' de la deuxième série de lignes protubérantes 221 dépasse le bord supérieur 220' de la première série de lignes protubérantes 220, tel que visible à la figure 4. On entend par le « bord supérieur » le bord orienté vers la première surface 4 de traitement. Cette configuration favorise la circulation de flux latérale entre les compartiments, surtout lorsqu'un moyen de conduction thermique 8 est posé par-dessus ceux-ci tel que visible à la figure 5. Ledit moyen de conduction thermique 8 peut être une feuille d'aluminium. Il est agencé entre les moyens de vaporisation 7 et la surface interne 22 et prend appui sur le bord supérieur 221' de la deuxième série de lignes protubérantes 221.

Il s'avère que l'utilisation des lignes protubérantes sur la surface interne du boîtier contribue de façon significative à la répartition de chaleur transmise depuis les moyens de vaporisation et à la suppression de zone chaude sur l'extérieur du boîtier. De telles lignes protubérantes sont utilisées dans une deuxième version de l'appareil « Steampod » dit « Steampod version 2 ». La figure 6 montre un graphique des températures moyennes mesurées sur le premier boîtier, comparées entre deux appareils dits « Steampod version 1 » et « Steampod version 2 ». L'abscisse représente la distance à partir de l'extrémité opposée de la charnière (0 à 2 cm pour la 1^{ère} zone et 2 cm à 7 cm pour la 2^{ème} zone) et l'ordonnée représente la température moyenne mesurée. La courbe montre que sur le « Steampod version 2 », la température moyenne baisse de 25°C dans la 1^{ère} zone et de 30°C dans la 2^{ème} zone par rapport au « Steampod version 1 », ce qui est non négligeable pour le confort d'utilisation d'un appareil de coiffure.

Bien entendu, diverses autres modifications peuvent être apportées à l'invention dans le cadre des revendications annexées.

## Revendications

1. Appareil (1) de coiffure à vapeur comprenant :
- deux mâchoires (2, 3) disposées en regard l'une de l'autre dont une première mâchoire (2) comprenant un premier boîtier (21) longitudinal recevant une première surface (4) de traitement, et une deuxième mâchoire (3) comprenant un deuxième boîtier (31) longitudinal recevant une deuxième surface (5) de traitement, les surfaces (4, 5) étant destinées à pincer une mèche de cheveux,
- un réservoir (19) de liquide,
- au moins le premier boitier (21) comprenant des moyens de vaporisation (7) du liquide en communication de fluide avec le réservoir (19) et des moyens de distribution (7') de la vapeur en communication avec les moyens de vaporisation (7), ledit premier boîtier (21) présentant une surface interne (22) en regard des moyens de vaporisation (7),
**caractérisé en ce qu'**au moins le premier boîtier (21) comprend sur sa surface interne (22) une première série de lignes protubérantes (220) parallèles à un premier axe (X1) et une deuxième série de lignes protubérantes (221) parallèles à un deuxième axe (X2) formant un angle (α) non nul avec le premier axe (X1), et **en ce qu'**au moins une partie de la deuxième série de lignes protubérantes (221) se croisent avec au moins une partie de la première série de lignes protubérantes (220) pour former au moins un compartiment (23) d'air.

2. Appareil selon la revendication précédente, **caractérisé en ce que** les deux axes (X1, X2) sont agencés l'un par rapport à l'autre avec un angle (α) compris entre 80 degrés et 100 degrés.

3. Appareil selon l'une des revendications précédentes, **caractérisé en ce que** les lignes protubérantes (220, 221) occupent substantiellement toute la surface interne (22) du premier boîtier (21).

4. Appareil selon l'une des revendications précédentes, **caractérisé en ce que** le plan médian de la surface interne (22) est sensiblement parallèle à celui de la première surface (4) de traitement.

5. Appareil selon l'une des revendications précédentes, **caractérisé en ce que** la hauteur de la première série de lignes protubérantes est comprise entre 1mm et 9mm.

6. Appareil selon l'une des revendications précédentes, **caractérisé en ce que** la hauteur de la deuxième série de lignes protubérantes (221) est comprise entre 1mm et 8mm.

7. Appareil selon l'une des revendications précédentes, **caractérisé en ce que** la longueur de chaque compartiment selon le premier axe (X1) est comprise entre 5mm et 20mm.

8. Appareil selon l'une des revendications précédentes, **caractérisé en ce que** la largeur de chaque compartiment selon le deuxième axe (X2) est comprise entre 3mm et 15mm.

9. Appareil selon l'une des revendications précédentes, **caractérisé en ce que** les lignes protubérantes de chaque série présentent la même épaisseur.

10. Appareil selon l'une des revendications précédentes, **caractérisé en ce que** le bord supérieur (220', 221') de l'une des séries de lignes protubérantes (221, 220) dépasse celui de l'autre.

11. Appareil selon l'une des revendications précédentes, **caractérisé en ce que** la première mâchoire (2) comprend dans le premier boîtier (21) un moyen de conduction thermique (8) en forme de feuille agencé entre les moyens de vaporisation (7) et la surface interne (22).

12. Appareil selon la revendication précédente, **caractérisé en ce que** ledit moyen de conduction thermique (8) prend appui sur le bord supérieur (220', 221') d'au moins l'une des deux séries de lignes protubérantes (220, 221).

13. Appareil selon l'une des revendications précédentes, **caractérisé en ce que** les séries de lignes protubérantes (220, 221) forment une seule pièce avec le premier boîtier (21) et s'étendent depuis la surface interne (22) de celui-ci.

## Patentansprüche

1. Gerät (1) zum Frisieren mit Dampf, umfassend:
- zwei Backen (2, 3), die einander zugewandt angeordnet sind, wobei eine erste Backe (2) ein erstes longitudinales Gehäuse (21) umfasst, das eine erste Oberfläche zur Behandlung (4) aufnimmt, und wobei eine zweite Backe (3) ein zweites longitudinales Gehäuse (31) umfasst, das eine zweite Oberfläche zur Behandlung (5) aufnimmt, wobei die Oberflächen (4, 5) dazu bestimmt sind, eine Haarlocke einzuklemmen,
- ein Reservoir (19) für Flüssigkeit,
- wobei zumindest das erste Gehäuse (21) Mittel zur Verdampfung (7) der Flüssigkeit in Fluidverbindung mit dem Reservoir (19) und Mittel zur Abgabe (7') des Dampfes in Verbindung mit den Mitteln zur Verdampfung (7) umfasst, wobei das erste Gehäuse (21) eine innere Oberfläche (22) aufweist, die den Mitteln zur Verdampfung (7) zugewandt ist,
**dadurch gekennzeichnet, dass** zumindest das erste Gehäuse (21) an seiner inneren Oberfläche (22) eine erste Reihe von hervorstehenden Linien (220) parallel zu einer ersten Achse (X1) und eine zweite Reihe von hervorstehenden Linien (221) parallel zu einer zweiten Achse (X2) umfasst, die einen von Null verschiedenen Winkel (α) mit der ersten Achse (X1) bildet, und dass zumindest ein Teil der zweiten Reihe von hervorstehenden Linien (221) zumindest einem Teil der ersten Reihe von hervorstehenden Linien (220) schneidet, um mindestens eine Kammer (23) für Luft zu bilden.

2. Gerät nach dem vorstehenden Anspruch, **dadurch gekennzeichnet, dass** die zwei Achsen (X1, X2) relativ zueinander in einem Winkel (α) zwischen 80 Grad und 100 Grad angeordnet sind.

3. Gerät nach einem der vorstehenden Ansprüche, **dadurch gekennzeichnet, dass** die hervorstehenden Linien (220, 221) im Wesentlichen die gesamte innere Oberfläche (22) des ersten Gehäuses (21) einnehmen.

4. Gerät nach einem der vorstehenden Ansprüche, **dadurch gekennzeichnet, dass** die Mittelebene der inneren Oberfläche (22) im Wesentlichen parallel zu derjenigen der ersten Oberfläche zur Behandlung (4) ist.

5. Gerät nach einem der vorstehenden Ansprüche, **dadurch gekennzeichnet, dass** die Höhe der ersten Reihe von hervorstehenden Linien zwischen 1 mm und 9 mm beträgt.

6. Gerät nach einem der vorstehenden Ansprüche, **dadurch gekennzeichnet, dass** die Höhe der zweiten Reihe von hervorstehenden Linien (221) zwischen 1 mm und 8 mm beträgt.

7. Gerät nach einem der vorstehenden Ansprüche, **dadurch gekennzeichnet, dass** die Länge jeder Kammer entlang der ersten Achse (X1) zwischen 5 mm und 20 mm beträgt.

8. Gerät nach einem der vorstehenden Ansprüche, **dadurch gekennzeichnet, dass** die Breite jeder Kammer entlang der zweiten Achse (X2) zwischen 3 mm und 15 mm beträgt.

9. Gerät nach einem der vorstehenden Ansprüche, **dadurch gekennzeichnet, dass** die hervorstehenden Linien jeder Reihe die gleiche Dicke aufweisen.

10. Gerät nach einem der vorstehenden Ansprüche, **dadurch gekennzeichnet, dass** die obere Kante (220', 221') einer der Reihe von hervorstehenden Linien (221, 220) diejenige der anderen übersteigt.

11. Gerät nach einem der vorstehenden Ansprüche, **dadurch gekennzeichnet, dass** die erste Backe (2) in dem ersten Gehäuse (21) ein Wärmeleitmittel (8) in Form einer Folie aufweist, das zwischen den Verdampfungsmitteln (7) und der inneren Oberfläche (22) angeordnet ist.

12. Gerät nach dem vorstehenden Anspruch, **dadurch gekennzeichnet, dass** das Wärmeleitmittel (8) an der oberen Kante (220', 221') von mindestens einer der zwei Reihen hervorstehender Linien (220, 221) anliegt.

13. Gerät nach einem der vorstehenden Ansprüche, **dadurch gekennzeichnet, dass** die Reihen von hervorstehenden Linien (220, 221) mit dem ersten Gehäuse (21) ein einziges Stück bilden und sich von der inneren Oberfläche (22) von diesem erstrecken.

## Claims

1. Steam hairdressing appliance (1) comprising:
- two jaws (2, 3) disposed opposite each other of which a first jaw (2) comprising a first longitudinal casing (21) receiving a first treatment surface (4), and a second jaw (3) comprising a second treatment surface (4), and a second jaw (3) comprising a second longitudinal casing (31) receiving a second treatment surface (5), the surfaces (4, 5) being intended to grip a strand of hair,
- a liquid reservoir (19),
- at least the first casing (21) comprising means for steaming (7) the liquid in fluid communication with the reservoir (19) and the means for distributing (7') the steam in communication with the steaming means (7), said first casing (21) having an inner surface (22) opposite the steaming means (7),
**characterised in that** at least the first casing (21) comprises, on the inner surface (22) thereof, a first series of protruding lines (220) parallel to a first axis (X1) and a second series of protruding lines (221) parallel to a second axis (X2) forming a non-zero angle (α) with the first axis (XI), and **in that** at least one part of the second series of protruding lines (221) are crossed with at least one part of the first series of protruding lines (220) to form at least one air compartment (23).

2. Appliance according to the preceding claim, **characterised in that** the two axes (X1, X2) are arranged against each other with an angle (α) of between 80 degrees and 100 degrees.

3. Appliance according to one of the preceding claims, **characterised in that** the protruding lines (220, 221) substantially occupy the whole inner surface (22) of the first casing (21).

4. Appliance according to one of the preceding claims, **characterised in that** the median plane of the inner surface (22) is substantially parallel to that of the first treatment surface (4).

5. Appliance according to one of the preceding claims, **characterised in that** the height of the first series of protruding lines is between 1mm and 9mm.

6. Appliance according to one of the preceding claims, **characterised in that** the height of the second series of protruding lines (221) is between 1mm and 8mm.

7. Appliance according to one of the preceding claims, **characterised in that** the length of each compartment along the first axis (X1) is between 5mm and 20mm.

8. Appliance according to one of the preceding claims, **characterised in that** the width of each compartment along the second axis (X2) is between 3mm and 15mm.

9. Appliance according to one of the preceding claims, **characterised in that** the protruding lines of each series have the same thickness.

10. Appliance according to one of the preceding claims, **characterised in that** the upper edge (220', 221') of one of the series of protruding lines (221, 220) exceeds that of the other.

11. Appliance according to one of the preceding claims, **characterised in that** the first jaw (2) comprises in the first casing (21), a thermal conduction means (8) in the form of a sheet arranged between the steaming means (7) and the inner surface (22).

12. Appliance according to the preceding claim, **characterised in that** said thermal conduction means (8) supports on the upper edge (220', 221') at least one of the two series of protruding lines (220, 221).

13. Appliance according to one of the preceding claims, **characterised in that** the series of protruding lines (220, 221) form one single part with the first casing (21) and extend from the inner surface (22) of it.
